# EUROPÄISCHE PATENTSCHRIFT

(11) **EP 2 025 409 B1**
(45) Veröffentlichungstag und Bekanntmachung des Hinweises auf die Patenterteilung: **08.08.2012**
(21) Anmeldenummer: 08010631.3
(22) Anmeldetag: 11.06.2008
(51) Int. Cl.: B02C 15/00

(54) **Mühlenantriebsvorrichtung für Wälzmühlen**
Bowl-mill drive gear
Entraînement de moulin

(30) Priorität: 02.08.2007 DE 202007010730 U
(43) Veröffentlichungstag der Anmeldung: 18.02.2009
(73) Patentinhaber: Loesche GmbH, 40549 Düsseldorf (DE)
(72) Erfinder: Keyssner, Michael, 40489 Düsseldof (DE)
(74) Vertreter: Heim, Hans-Karl

(56) Entgegenhaltungen:
- DE-A1- 3 240 222
- DE-A1- 3 931 116
- DE-C1- 3 320 037
- DE-C1- 19 917 608
- DE-U1- 7 620 223

## Beschreibung

Die Erfindung betrifft eine Mühlenantriebvorrichtung für Wälzmühlen gemäß dem Oberbegriff des Anspruchs 1, wie beispielsweise aus DE 3240222A1 bekannt.

Wälzmühlen, welche eine rotierende Mahlschüssel mit darauf abrollenden, federnd anpressbaren Mahlwalzen aufweisen, werden vor allem zur Zerkleinerung von mineralischem Mahlgut, beispielsweise Zement-Rohmaterialien, Zement-Klinker, Kohle und auch zur Zerkleinerung von Erzen eingesetzt. In der Regel wird die Antriebsleistung für die Zerkleinerungsarbeit der Wälzmühlen von einer einzigen Antriebseinrichtung mit Antriebsmotor und Getriebe für den Drehantrieb der Mahlschüssel erbracht. Bekannt sind auch Wälzmühlen, bei welchen zusätzlich zu der Mahlschüssel die Mahlwalzen mit Hilfe von zusätzlichen Einzelantrieben angetrieben werden.

In der Regel weist die Antriebseinrichtung für die Mahlschüssel ein Kegelradgetriebe und wenigstens ein Planetengetriebe auf und ist unterhalb der Mahlschüssel und mit dieser verbunden angeordnet.

An Wälzmühlen werden immer größere Anforderungen bezüglich Durchsatzleistung und Effizienz bei möglichst geringen Kosten und kurzen Lieferzeiten gestellt. Die mit hohen Durchsatzleistungen verbundene Vergrößerung der Wälzmühlen führt zu einem entsprechend großen Mühlengetriebe und zum Einsatz eines relativ großen Antriebsmotors. Handelsübliche Normmotoren können dann nicht mehr eingesetzt werden, sondern es müssen Sonderausführung gefertigt werden, was zu erhöhten Kosten und längeren Lieferzeiten führt.

Aus dem deutschen Gebrauchsmuster DE-U-7620223 ist eine Schwerlastwälzmühle mit vier Hydraulikmotoren bekannt, die gemeinsam einen Zahnkranz und darüber den Mahlteller antreiben. Die vier Hydraulikantriebe ersetzen den aus einem einzigen Elektromotor und einem Schwerlastuntersetzungsgetriebe bestehenden herkömmlichen Mahltellerantrieb, um eine Drehzahländerung des Mühlenantriebs zu ermöglichen.

Ferner ist aus DE3931116A eine Antriebseinrichtung für eine Rollenmühle bekannt, bei der zwei sich diametral gegenüberliegende Vorsatzgetriebe vorgesehen sind, die über je zwei Ritzel mit einem Zahnkranz in Eingriff stehen. Der Zahnkranz ist als Zahnkranzdruckplatte ausgebildet und dient gleichzeitig als Lauffläche für das Axial-Drucklager der Mahltellerwelle.

Die Erfindung liegt die **Aufgabe** zugrunde, eine Mühlenantriebseinrichtung für Wälzmühlen zu schaffen, welches für Wälzmühlen jeder Größe und Nennleistung eingesetzt werden kann und mit relativ geringen Kosten und relativ kurzen Lieferzeiten verbunden ist und gleichzeitig eine optimierte Lastaufteilung aufweist.

Erfindungsgemäß wird die Aufgabe durch die Merkmale des Anspruchs 1 gelöst. Zweckmäßige und vorteilhafte Ausgestaltungen sind in den abhängigen Ansprüchen und in der Zeichnungsbeschreibung enthalten.

Die Mühlenantriebsvorrichtung für Wälzmühlen, welche eine Kegelradstufe für den Krafteintrieb und wenigstens eine Planetenradstufe für den mahlschüsselseitigen Kraftabtrieb aufweist, ist gemäß der Erfindung im Bereich der Kegelradstufe anstelle einer einzigen, entsprechend großen Antriebseinrichtung mit mehreren separaten Antriebseinrichtungen bzw. Antrieben versehen.

Die separaten Antriebseinrichtungen der Kegelradstufe, welche zweckmäßigerweise um das Getriebegehäuse bzw. um ein gemeinsames Kegelrad angeordnet sind, ermöglichen die Verwendung kleinerer und insbesondere auch handelsüblicher Bauteile, beispielsweise von Elektromotoren, so dass eine erhebliche Kosteneinsparung und kürzere Lieferzeiten erreicht werden können.

Die separaten Antriebseinrichtungen der Kegelradstufe weisen jeweils separate Kegelritzel auf, welche mit einem gemeinsamen Kegelrad der Kegelradstufe kämmen und ebenfalls eine entsprechende Ausbildung aufweisen und zur Kostensenkung beitragen können.

Ein weiterer wesentliche Vorteil der vorzugsweise gleichmäßig um das gemeinsame Kegelrad bzw. das Getriebegehäuse angeordneten separaten Antriebseinrichtungen besteht darin, dass bei Ausfall eines der mehreren Antriebe, bzw. eines der mehreren Elektromotore, die Wälzmühle mit den übrigen Antrieben weiterbetrieben werden kann. Bei einem Mühlengetriebe, dessen Kegelradstufe einen großen Antriebsmotor aufweist, führt desen Ausfall zum Stillstand der gesamte Mühle und zu Produktionsausfällen. Bei Ausfall einer der mehreren separaten Antriebseinrichtungen des erfindungsgemäßen Mühlengetriebes kann die Wälzmühle mit reduzierter Leistung weiterbetrieben und der defekte Antrieb ausgetauscht werden.

Es ist von Vorteil, dass Anzahl und/oder Leistung der separaten Antriebseinrichtungen variabel gestaltet und entsprechend der jeweils erforderlichen Leistung der Wälzmühle bestimmt werden können

Für die separaten Antriebseinrichtungen der Kegelradstufe können Horizontalmotoren eingesetzt werden. Jedoch können auch Vertikalmotoren Anwendung finden, welche mit ihren Stirnradritzeln in ein gemeinsames, horizontal liegendes Stirnrad eingreifen.

Es ist zweckmäßig, eine elektrische Synchronisierung der separaten Antriebsmotoren vorzusehen, um eine optimierte Lastaufteilung zu unterstützen.

Die Erfindung wird nachstehend anhand einer Zeichnung weiter beschrieben. Diese zeigt in einer einzigen Figur beispielhaft und in einer stark schematisierten Darstellung einen Vertikalschnitt durch ein erfindungsgemäßes Mühlengetriebe für eine Wälzmühle.

Das Mühlengetriebe 2 ist in diesem Ausführungsbeispiel ein zweistufiges Wälzmühlengetriebe, welches in einem Getriebegehäuse 4 eine Kegelradstufe 10 und eine Planetenradstufe 5 aufweist.

Die Planetenradstufe 5 besteht aus einem Sonnenrad 6 im Zentrum, darum angeordneten Planetenrädern 7 und einem gemeinsamen Hohlrad 9 mit Innenverzahnung, in welchem sich die Planetenräder 7 abstützen. Abstand und Führung der Planetenräder 7 erfolgen durch einen Planetenradträger 8, welcher mit einem Abtriebsflansch 3 und einer darauf angeordneten Mahlschüssel (nicht dargestellt) über eine Abtriebswelle 19 drehfest verbunden ist.

Das Sonnenrad 6 der Planetenradstufe 5 wird von der vorgeschalteten Kegelradstufe 10 über eine vertikale Antriebswelle 21 und eine Zahnkupplung 22 angetrieben, so dass die umlaufenden Planetenräder 7 gemeinsam den Planetenradträger 8 und damit den Abtriebsflansch 3 mit Mahlschüssel drehen.

Zur Optimierung der Lastübertragung im Bereich der Kegelradstufe 10 weist diese anstelle eines einzigen Hauptantriebs mehrere separate Antriebe auf, von denen in der Zeichnungsfigur nur zwei separate Antriebe 11, 12 gezeigt sind.

Diese separaten Antriebe 11, 12 liegen einander gegenüber, und es ist offensichtlich, dass neben diesen zwei separaten Antrieben 11, 12 weitere Antriebe, insbesondere gleichmäßig zueinander beabstandet, um das gemeinsame Kegelrad 20 bzw. um das oder auch in dem Getriebegehäuse 4 angeordnet werden können. Beispielsweise können insgesamt vier separate Antriebe oder mehr als vier Antriebe, gegebenenfalls in Übereinstimmung mit der Anzahl der auf der Mahlschüssel abrollenden Mahlwalzen, angeordnet sein.

Jeder separate Antrieb 11, 12 weist ein separates Kegelritzel 15, 16 auf, welches jeweils über eine horizontale, separate Antriebswelle 13, 14 mit einem separaten Antriebsmotor (nicht dargestellt) verbunden ist.

Die einzelnen Kegelritzel 15, 16 kämmen mit dem gemeinsamen Kegelrad 20 und treiben damit die vertikale Antriebswelle 21 und über die Planetenradstufe 5 die Abtriebswelle 19 und damit die Mahlschüssel an.

Das erfindungsgemäße Mühlengetriebe 2, welches nicht auf das dargestellte zweistufige Mühlengetriebe beschränkt ist, weist somit eine optimierte Lastaufteilung nicht nur in der Planetenradstufe 5, sondern auch in der darunter liegenden Kegelradstufe 10 auf.

Der Einsatz mehrerer separater Antriebseinrichtungen, welche entsprechend kleiner ausgebildet sind, ermöglicht die Verwendung handelsüblicher Bauteile, insbesondere von Elektromotoren, so dass aufwendige Sonderanfertigungen entfallen und Kostenvorteile und Lieferzeitvorteile entstehen.

Die separaten, kleineren Antriebsmotoren (nicht dargestellt) können Horizontalmotoren oder auch Vertikalmotoren sein. Die separaten Elektromotoren der separaten Antriebseinrichtungen werden zudem zweckmäßigerweise über Kupplungen (nicht dargestellt) und damit lösbar und austauschbar mit den jeweiligen Antriebswellen verbunden, so dass erforderlichenfalls ein rascher Austausch erfolgen kann.

## Patentansprüche

1. Mühlen antriebsvorrichtung für Wälzmühlen, welche auf einer Mahlschüssel abrollende Mahlwalzen aufweisen, mit wenigstens einer Antriebseinrichtung und einem Mühlengetriebe mit einer Kegelradstufe (10) für den Krafteintrieb und wenigstens einer Planetenradstufe (5) für den mahlschüsselseitigen Kraftabtrieb, wobei die Kegelradstufe (10) ein Kegelrad (20) mit Verzahnung aufweist und mit einer vertikalen Antriebswelle (21) versehen ist, welche mit der Planetenradstufe (5) über eine Kupplung (22) verbunden ist,
**dadurch gekennzeichnet,**
**dass** die Kegelradstufe (10) anstelle einer großen Antriebseinrichtung mehrere separate Antriebseinrichtungen (11, 12) mit entsprechenden Kegelritzeln (15, 16) aufweist, welche zum gemeinsamen Eingriff in das Kegelrad (20) angeordnet sind.

2. Mühlenantriebsvorrichtung nach Anspruch 1,
**dadurch gekennzeichnet,**
**dass** die separaten Antriebseinrichtungen (11, 12) entsprechend kleiner ausgebildet sind und jeweils eine separate Antriebswelle (13, 14) und einen separaten Elektromotor aufweisen, und dass die separaten Elektromotoren elektrisch synchronisierbar sind.

3. Mühlenantriebsvorrichtung nach Anspruch 1 oder 2,
**dadurch gekennzeichnet,**
**dass** die Leistung und/oder die Anzahl der separaten Antriebseinrichtungen (11, 12) von der erforderlichen Leistung der Wälzmühle bestimmt ist.

4. Mühlenantriebsvorrichtung nach einem der vorhergehenden Ansprüche,
**dadurch gekennzeichnet,**
**dass** die separaten Antriebseinrichtungen (11, 12) gleichmäßig verteilt um das gemeinsame Kegelrad (20) bzw. das Getriebegehäuse (4) angeordnet sind.

5. Mühlenantriebsvorrichtung nach einem der vorhergehenden Ansprüche,
**dadurch gekennzeichnet,**
**dass** die Elektromotoren der separaten Antriebseinrichtungen (11, 12) horizontal angeordnet und mit den Antriebswellen (13, 14) der separaten Antriebseinrichtungen (11, 12) über Kupplungen lösbar und austauschbar verbunden sind.

6. Mühlenantriebsvorrichtung nach einem der vorhergehenden Ansprüche,
**dadurch gekennzeichnet,**
**dass** bei Ausfall einer separaten Antriebseinrichtungen (11, 12) die Wälzmühle mit Hilfe der übrigen separaten Antriebseinrichtungen weiter betreibbar ist.

7. Mühlen antriebsvorrichtung nach einem der Ansprüche 1 bis 4 und 6,
**dadurch gekennzeichnet,**
**dass** die Elektromotoren der separaten Antriebseinrichtungen (11, 12) Vertikalmotoren sind, deren Stirnradritzel in ein gemeinsames, horizontal liegendes Stirnrad eingreifen.

## Claims

1. Mill drive unit for roller mills having grinding rollers rolling on a grinding pan, comprising at least one drive means and one mill gear with a bevel gear wheel stage (10) for the power drive-in and at least one planet wheel stage (5) for the grinding pan-side power take-off, the bevel gear wheel stage (10) having a bevel gear wheel (20) with toothing and a vertical drive shaft (21) which is connected to the planet wheel stage (5) by means of a coupling (22),
**characterized in that**,
in place of a large drive means, the bevel gear wheel stage (10) has several separate drive means (11, 12) with corresponding bevel pinions (15, 16) which are arranged for joint engagement in the bevel gear wheel (20).

2. Mill drive unit according to claim 1,
**characterized in that**
the separate drive means (11, 12) correspondingly are designed smaller and in each case have a separate drive shaft (13, 14) and a separate electric motor, and that the separate electric motors are electrically synchronizable.

3. Mill drive unit according to claim 1 or 2,
**characterized in that**
the driving power and/or number of the separate drive means (11, 12) is determined by the necessary roller mill capacity.

4. Mill drive unit according to one of the preceding claims,
**characterized in that**
the separate drive means (11, 12) are uniformly distributed around the common bevel gear wheel (20) or around the gear case (4).

5. Mill drive unit according to one of the preceding claims,
**characterized in that**
the electric motors of the separate drive means (11, 12) are horizontally positioned and are detachably and replaceably connected via couplings to the drive shafts (13, 14) of the separate drive means (11, 12).

6. Mill drive unit according to one of the preceding claims,
**characterized in that**
if one of the separate drive means (11, 12) fails, the roller mill can continue to be operated with the aid of the remaining separate drive means.

7. Mill drive unit according to one of the claims 1 to 4 and 6,
**characterized in that**
the electric motors of the separate drive means (11, 12) are vertical motors, the spur pinions of which engage in a common, horizontally positioned spur gear.

## Revendications

1. Dispositif d'entraînement de broyeur pour broyeurs à cylindres, lesquels comprennent des cylindres de broyage roulant sur un plateau de broyage, avec au moins un dispositif d'entraînement et une transmission de broyeur avec un étage (10) à roue conique pour l'introduction de force et au moins un étage (5) à roue planétaire pour la sortie de force côté plateau de broyage, dans lequel l'étage (10) à roue conique comprend une roue conique (20) à denture et est muni d'un arbre d'entraînement (21) vertical, lequel est relié à l'étage (5) à roue planétaire par l'intermédiaire d'un embrayage (22),
***caractérisé en ce que*** l'étage (10) à roues coniques comprend, au lieu d'un grand dispositif d'entraînement, plusieurs dispositifs d'entraînement séparés (11, 12) avec des pignons coniques (15, 16) correspondants, qui sont disposés pour se mettre en prise en commun sur la roue conique (20).

2. Dispositif d'entraînement de broyeur selon la revendication 1, ***caractérisé en ce que*** les dispositifs d'entraînement séparés (11, 12) sont réalisés plus petits et comprennent chacun un arbre d'entraînement (13, 14) séparé et un moteur électrique séparé, et ***en ce que*** les moteurs électriques séparés peuvent être synchronisés électriquement.

3. Dispositif d'entraînement de broyeur selon la revendication 1 ou 2, ***caractérisé en ce que*** la puissance et/ou le nombre des dispositifs d'entraînement séparés (11, 12) sont déterminés par la puissance nécessaire du broyeur à cylindres.

4. Dispositif d'entraînement de broyeur selon l'une quelconque des revendications précédentes, ***caractérisé en ce que*** les dispositifs d'entraînement séparés (11, 12) sont répartis régulièrement autour de la roue conique (20) commune ou autour du boîtier de transmission (4).

5. Dispositif d'entraînement de broyeur selon l'une quelconque des revendications précédentes, ***caractérisé en ce que*** les moteurs électriques des dispositifs d'entraînement séparés (11, 12) sont placés horizontalement et sont reliés aux arbres d'entraînement (13, 14) des dispositifs d'entraînement séparés (11, 12) de façon amovible et interchangeable par l'intermédiaire d'embrayages.

6. Dispositif d'entraînement de broyeur selon l'une quelconque des revendications précédentes, ***caractérisé en ce qu'**en* cas de panne d'un dispositif d'entraînement séparé (11, 12), le broyeur à cylindres peut encore fonctionner à l'aide des autres dispositifs d'entraînement séparés.

7. Dispositif d'entraînement de broyeur selon l'une quelconque des revendications 1 à 4, et 6, ***caractérisé en ce que*** les moteurs électriques des dispositifs d'entraînement séparés (11, 12) sont des moteurs verticaux dont les pignons droits s'engagent dans une roue droite commune, placée horizontalement.
